# FASCICULE DE BREVET EUROPEEN

(11) **EP 4 408 785 B1**
(45) Date de publication et mention de la délivrance du brevet: **23.07.2025**
(21) Numéro de dépôt: 22773747.5
(22) Date de dépôt: 30.08.2022
(51) Int. Cl.: B66F 9/065, B66F 9/075

(54) **ENGIN DE MANUTENTION DE CHARGE OU DE PERSONNE**
MASCHINE ZUR HANDHABUNG EINER LAST ODER EINER PERSON
MACHINE FOR HANDLING A LOAD OR A PERSON

(30) Priorité: 29.09.2021 FR 2110245
(43) Date de publication de la demande: 07.08.2024
(73) Titulaire: MANITOU BF, 44150 Ancenis (FR)
(72) Inventeur: BREHIER, Valentin, 44150 ANCENIS (FR); LAIR, Charlotte, 44150 ANCENIS (FR); GABILLARD, Guillaume, 44150 ANCENIS (FR)
(74) Mandataire: Ipsilon
(86) Numéro de dépôt international: PCT/FR2022/051625
(87) Numéro de publication internationale: WO 2023/052696

(56) Documents cités:
- EP-A1- 3 287 413
- DE-U1- 29 806 492
- US-A1- 2021 221 663
- US-A1- 2021 276 845
- US-B2- 10 035 462

## Description

La présente invention concerne un engin de manutention de charge ou de personne.

Elle concerne en particulier un engin de manutention de charge ou de personne comprenant au moins :
- un châssis équipé d'organes d'entraînement en déplacement au sol, tels que des roues, et présentant une première partie et une seconde partie aptes à former en fonction du sens de déplacement du châssis l'une, l'avant, l'autre, l'arrière dudit châssis et deux côtés latéraux reliant les première et seconde parties,
- un système de manutention de charge ou de personne porté par le châssis, ce système de manutention comprenant une tourelle rotative surmontée d'un bras pivotant monté à pivotement sur la tourelle autour d'un axe dit horizontal orthogonal à l'axe de rotation dit vertical de la tourelle pour un déplacement du bras entre une position basse et une position haute,
- au moins un poste de conduite de l'engin porté par le châssis de l'engin, et délimitant un emplacement pour la réception d'un opérateur,
- au moins un organe de commande des organes d'entraînement en déplacement au sol et,
- au moins un système de commande du système de manutention, le ou au moins l'une des systèmes de commande étant configuré pour permettre une commande dudit système de manutention de l'engin au moins en dehors du ou d'au moins l'un des postes de conduite de l'engin.

Un tel engin est connu comme l'illustre par exemple le brevet EP 3 287 413 ou le brevet US 2021/276845. Les fabricants de tels engins sont à la recherche de solutions permettant d'offrir une grande polyvalence de l'engin sans nuire à sa compacité en particulier en hauteur.

A cet effet, l'invention a pour objet un engin de manutention de charge ou de personne comprenant au moins :
- un châssis équipé d'organes d'entraînement en déplacement au sol et présentant une première partie et une seconde partie aptes à former, en fonction du sens de déplacement du châssis, l'une, l'avant, l'autre, l'arrière dudit châssis et deux côtés latéraux reliant les première et seconde parties,
- un système de manutention de charge ou de personne porté par le châssis, ce système de manutention comprenant une tourelle rotative surmontée d'un bras pivotant monté à pivotement sur la tourelle autour d'un axe dit horizontal orthogonal à l'axe de rotation dit vertical de la tourelle pour un déplacement du bras entre une position basse et une position haute,
- au moins un poste de conduite de l'engin porté par le châssis de l'engin, et délimitant un emplacement à l'intérieur duquel un opérateur est apte à prendre place,
- au moins un organe de commande des organes d'entraînement en déplacement au sol et,
- au moins un système de commande du système de manutention, le ou au moins l'un des systèmes de commande étant configuré pour permettre une commande dudit système de manutention de l'engin au moins en dehors du ou des postes de conduite de l'engin, caractérisé en ce que le ou au moins l'un des postes de conduite de l'engin est en au moins deux parties et en ce que le ou chaque poste de conduite en au moins deux parties comprend au moins une partie basse solidaire du châssis et disposée le long d'un côté latéral du châssis et une partie haute solidaire en déplacement de la tourelle. Cette conception du poste de conduite permet de limiter l'encombrement en hauteur de l'engin sans nuire à la polyvalence de l'engin. Cette conception permet également de limiter les risques d'accident en raison de l'accessibilité aisée au poste de conduite. La présence d'un tel poste de conduite associé au châssis permet d'entrainer en déplacement l'engin à des vitesses élevées entre deux opérations de manutention. La configuration de l'engin permet une commande de l'engin à partir d'une position à côté de l'engin, ou dans le ou les postes de conduite en au moins deux parties ou bien encore dans un poste de conduite formé par un panier lorsque le système de manutention porté par le châssis est équipé à l'extrémité du bras pivotant d'un tel panier. Il en résulte une grande polyvalence de l'engin sans nuire à sa compacité en hauteur.

Selon un mode de réalisation de l'invention, les postes de conduite en au moins deux parties étant au nombre de deux, la partie basse solidaire du châssis de l'un desdits postes de conduite est disposée le long d'un côté latéral du châssis et la partie basse solidaire du châssis de l'autre desdits postes de conduite est disposée le long du côté latéral opposé du châssis de l'engin, et la partie haute de l'un desdits postes de conduite et la partie haute de l'autre desdits postes de conduite sont communes et forment une seule et même partie haute configurée pour coopérer avec l'une ou l'autre des parties basses en fonction de la position angulaire de la tourelle. La partie haute commune aux postes de conduite est configurée pour, dans une première position angulaire de la tourelle dans laquelle le bras pivotant s'étend depuis sa liaison à pivotement à la tourelle vers la première partie du châssis, coopérer avec l'une des parties basses pour former un premier poste de conduite tourné vers la première partie du châssis et, dans une deuxième position angulaire de la tourelle dans laquelle le bras pivotant s'étend depuis sa liaison à pivotement à la tourelle vers la seconde partie du châssis , coopérer avec l'autre des parties basses pour former un deuxième poste de conduite tourné vers la seconde partie du châssis. Cette disposition permet d'avoir deux postes de conduite, un pour chaque sens de déplacement de l'engin, en fonction de l'orientation de la tourelle sans augmenter de manière importante le coût de l'engin. Les première et deuxième positions de la tourelle sont généralement décalées de 180° à plus ou moins 20 degrés près.

Selon un mode de réalisation de l'invention, la partie basse du ou d'au moins l'un, de préférence chacun des postes de conduite en au moins deux parties comprend un plancher, et la partie haute, un dossier. De préférence, le ou au moins l'un des postes de conduite en au moins deux parties comprend une assise. Ladite assise est de préférence disposée sur la partie haute dudit poste de conduite.

Selon un mode de réalisation de l'invention, le ou au moins l'un, de préférence chacun des postes de conduite en au moins deux parties présente une configuration dite opérationnelle dans laquelle la partie haute est disposée au-dessus et au moins partiellement à la verticale de la partie basse dudit poste de conduite. Dans cette configuration opérationnelle, un opérateur est apte à prendre place dans le poste de conduite. Dans cette configuration opérationnelle, la partie haute et la partie basse forment entre elles une cabine de pilotage.

Selon un mode de réalisation de l'invention, l'engin comprend au moins un système de détection de la configuration opérationnelle du poste de conduite. La présence d'un système de détection de la configuration opérationnelle du poste de conduite pour le ou chaque poste de conduite en au moins deux parties permet de signaler à l'opérateur que la configuration opérationnelle est atteinte. L'opérateur peut alors commander une interdiction de la rotation de la tourelle en configuration opérationnelle du poste de conduite.

Selon un mode de réalisation de l'invention, le système de détection de la configuration opérationnelle du poste de conduite comprend un capteur inductif et au moins une pièce métallique, le capteur inductif et la pièce métallique équipant indifféremment l'un, la tourelle, l'autre, le châssis.

Selon un mode de réalisation de l'invention, l'engin comprend au moins un organe de verrouillage de la partie haute du ou d'au moins l'un des postes de conduite en configuration opérationnelle. Selon un mode de réalisation de l'invention, ledit organe de verrouillage est formé par un doigt de verrouillage. Ce doigt de verrouillage est porté par la partie basse ou respectivement haute du poste de conduite et est monté mobile entre une position inactive et une position active dans laquelle il s'insère dans un logement ménagé dans la partie haute, ou respectivement basse du poste de conduite.

De préférence, le doigt de verrouillage et le logement associé forment un emmanchement conique.

De préférence, l'organe de verrouillage forme en coopération avec le logement associé une butée configurée pour empêcher une inclinaison de la partie haute du poste de conduite vers la première ou la seconde partie du châssis formant l'avant du châssis.

L'engin comprend au moins une commande pour le passage dudit organe de verrouillage d'une position à une autre. Cette commande est actionnable par l'opérateur lorsque la configuration opérationnelle du poste de conduite à verrouiller est détectée.

Selon un mode de réalisation de l'invention, l'engin comprend, pour le ou chaque poste de conduite en au moins deux parties, au moins un capteur de présence dans ledit poste de conduite. La présence d'un tel capteur de présence permet de modifier par exemple les lois de commande de l'engin lorsque l'opérateur est présent dans le ou l'un des postes de conduite en au moins deux parties. Il est ainsi possible par exemple d'augmenter dans ces conditions la vitesse maximale de déplacement pouvant être atteinte par l'engin.

Selon un mode de réalisation de l'invention, le ou au moins l'un des organes de commande des organes d'entraînement en déplacement au sol de l'engin et le ou l'un des systèmes de commande du système de manutention sont intégrés dans un pupitre de commande. L'engin peut indifféremment comprendre un ou plusieurs pupitres de commande.

Selon un mode de réalisation de l'invention, le pupitre de commande est couplable de manière amovible à au moins l'une des parties haute ou basse du ou d'au moins l'un des postes de conduite en au moins deux parties et le système de commande du système de manutention du pupitre de commande est, à l'état désaccouplé du poste de conduite, apte à former au moins le système de commande du système de manutention configuré pour permettre une commande dudit système de manutention de l'engin en dehors du ou des postes de conduite de l'engin. Ce pupitre de commande peut également être utilisé dans un panier de nacelle du système de manutention lorsque l'extrémité libre du bras pivotant du système de manutention est équipé d'un tel panier.

Selon un mode de réalisation de l'invention, les organes d'entraînement en déplacement au sol de l'engin sont des roues dont au moins l'une est couplée à un système moteur pour un entraînement en rotation de ladite roue.

Selon un mode de réalisation de l'invention, la partie haute du ou d'au moins l'un, de préférence chacun des postes de conduite en au moins deux parties qui comprend un dossier comprend également une assise formant siège.

De préférence, cette assise formant siège est disposée à la base du dossier.

Selon un mode de réalisation de l'invention, au moins le dossier est monté à pivotement autour d'un axe pivot dit horizontal s'étendant transversalement à la direction avant/arrière du châssis.

Le dossier est monté à pivotement entre une position dressée dans laquelle l'opérateur peut prendre place sur l'assise et une position couchée. Le pivotement du dossier empêche l'accès au poste de conduite lorsque le dossier est déplacé à pivotement vers la première ou la seconde partie du châssis formant l'avant dudit châssis et correspondant à la position couchée du dossier.

Selon un mode de réalisation de l'invention, l'engin comprend au moins un capteur de détection de la position du dossier.

L'unité de commande de l'engin est configurée pour interdire la rotation de la tourelle lorsque le dossier est en position dressée et autoriser la rotation de la tourelle lorsque le dossier est en position couchée.

### Brève description des dessins

L'invention sera bien comprise à la lecture de la description suivante d'exemples de réalisation, en référence aux dessins annexés dans lesquels :
[Fig. 1] représente une vue en perspective d'un engin de manutention conforme à l'invention en configuration opérationnelle d'un poste de conduite ;
[Fig. 2] représente une vue en perspective d'un engin de manutention conforme à l'invention dans lequel l'engin est commandé depuis l'extérieur de l'engin ;
[Fig. 3] représente une vue de dessus d'un engin de manutention conforme à l'invention en configuration opérationnelle du premier poste de conduite ;
[Fig. 4] représente une vue de dessus d'un engin de manutention conforme à l'invention en configuration opérationnelle du deuxième poste de conduite ;
[Fig. 5] représente une vue partielle en perspective d'un poste de conduite ;
[Fig. 6] représente une vue de détail de l'organe de verrouillage et du logement associé ;
[Fig. 7] représente une vue partielle en perspective du poste de conduite en position dressée du dossier ;
[Fig. 8] représente une vue partielle en perspective du poste de conduite en position couchée du dossier.

Comme mentionné ci-dessus, l'invention concerne un engin 1 de manutention de charge ou de personne.

Cet engin 1 comprend un châssis 2 mobile équipé d'organes 3 d'entraînement en déplacement au sol du châssis 2. Dans les exemples représentés, les organes 3 d'entraînement en déplacement au sol du châssis 2 sont des roues, mais auraient pu de manière équivalente être formés par des chenilles. Ces roues peuvent être au nombre de trois ou quatre, comme dans l'exemple représenté.

Le châssis 2 est équipé d'un système moteur 24 pour l'entraînement en rotation d'au moins l'une des roues.

L'engin 1 peut être un engin à deux ou quatre roues motrices et le système moteur 24 peut être un système hydraulique ou thermique ou électrique, sans sortir du cadre de l'invention.

Un tel système moteur ne sera pas décrit plus en détail, car il est bien connu à ceux versés dans cet art.

Le châssis 2 présente un axe longitudinal, une première partie 4 et une seconde partie 5 constituant les extrémités transversales du châssis 2. En fonction du sens de déplacement du châssis 2, la première partie 4 forme l'avant du châssis 2 et la seconde partie 5 l'arrière du châssis 2, ou inversement.

Cette première partie et cette seconde partie sont reliées entre elles par les deux côtés latéraux 6 ou flancs du châssis 2.

L'engin 1 comprend encore un système de manutention 7 de charge et/ou de personne porté par le châssis 2. Ce système de manutention 7 comprend une tourelle 8 rotative. La tourelle 8 rotative est montée mobile à rotation autour d'un axe de rotations dit vertical s'étendant verticalement à l'état positionné de l'engin sur une surface place horizontale. La tourelle 8 est surmontée d'un bras 9 pivotant monté à pivotement sur la tourelle 8 autour d'un axe dit horizontal orthogonal à l'axe de rotation vertical de la tourelle 8, pour un déplacement du bras 9 entre une position basse et une position haute.

La liaison à pivotement entre la tourelle 8 et le bras 9 est représentée en 10 aux figures.

L'extrémité libre du bras 9 pivotant, opposée à celle couplée à la tourelle 8, peut être équipée d'un accessoire ou outil de manutention de charge, tel qu'un godet ou une fourche, comme représenté pour la manutention de charge.

Cette extrémité libre du bras 9 pivotant peut également être équipée d'une nacelle pour l'élévation de personne.

L'engin 1 comprend encore au moins un poste de conduite 11 porté par le châssis 2 de l'engin. À l'intérieur du ou de chaque poste de conduite porté par le châssis 2 de l'engin, un opérateur est apte à prendre place. Chaque poste de conduite délimite donc un emplacement de réception d'un opérateur. Ainsi la nacelle, lorsqu'elle est présente, peut constituer un poste de conduite de l'engin.

Un tel poste de conduite peut être porté de manière directe ou indirecte par l'engin 1. Ainsi, dans le cas d'un poste de conduite formé d'une nacelle, le châssis porte la tourelle 8, la tourelle porte elle-même le bras 9 qui lui-même, porte la nacelle et donc un poste de conduite.

L'engin 1 comprend encore au moins un organe de commande 15 des organes d'entraînement en déplacement au sol du châssis 2. Cet organe de commande 15, tel qu'un levier pivotant encore appelé joystick, permet de commander le système moteur 24 qui lui-même, permet l'entraînement en rotation des roues.

Cet organe de commande 15 est positionnable dans au moins l'un des postes de conduite.

L'engin 1 comprend encore au moins un système de commande 12 du système de manutention 7. Le ou au moins l'un des systèmes de commande 12 est configuré pour permettre une commande du système de manutention de l'engin au moins en dehors du ou des postes de conduite de l'engin.

Ainsi, il est possible pour un opérateur positionné à côté de l'engin 1 de commander le système de manutention 7 à l'aide du ou de l'un des systèmes de commande 12.

À nouveau, le ou l'un des systèmes de commande 12 peut se présenter sous forme d'un levier pivotant, éventuellement équipé de boutons ou d'autres organes de commande.

L'actionnement du levier ou des organes de commande porté par le levier permet de commander le déplacement à pivotement du bras, l'entraînement en rotation de la tourelle, la sortie du bras lorsque le bras est un bras télescopique et éventuellement le déplacement de l'accessoire ou outil porté à l'extrémité du bras.

À nouveau, un tel système de commande ne sera pas décrit en détail, car il est bien connu à ceux versés dans cet art.

Dans les exemples représentés, l'organe de commande 15 des organes 3 d'entraînement en déplacement au sol de l'engin et le système de commande 12 du système de manutention 7 sont intégrés dans un pupitre 121 de commande.

L'engin peut comporter un seul pupitre de commande ou plusieurs pupitres de commande. Dans le cas d'une pluralité de pupitres de commande, au moins certains des pupitres de commande peuvent être installés de manière permanente dans le ou les postes de conduite.

Dans les exemples représentés, le pupitre 121 de commande est unique. Ce pupitre 121 de commande peut être accessible à l'opérateur depuis l'extérieur de l'engin comme illustré à la figure 2 où ce pupitre 121 de commande forme l'équivalent d'une télécommande portée par l'opérateur qui est positionné à côté de l'engin.

Un tel pupitre 121 de commande peut également être disposé dans un poste 11 de conduite de l'engin.

Comme mentionné ci-dessus, lorsqu'un tel pupitre 121 de commande est disposé dans un poste 11 de conduite de l'engin, il peut être installé de manière permanente ou amovible dans ledit poste 11 de conduite.

L'engin 1 peut également comprendre des pupitres de commande avec certains n'intégrant que la fonction de commande du système de manutention. Tel peut être le cas lorsque l'engin est équipé d'une nacelle et que cette nacelle est équipée d'un pupitre de commande et que la commande en déplacement au sol de l'engin n'est pas autorisée à partir de ladite nacelle.

L'exemple représenté illustre le cas d'un engin comprenant un seul pupitre de commande monté amovible dans les postes de conduite. La zone de couplage du pupitre 121 de commande à un poste de conduite est représentée en 23 aux figures.

De manière caractéristique à l'invention, le ou au moins l'un des postes 11 de conduite de l'engin est en au moins deux parties et le ou chaque poste 11 de conduite en au moins deux parties comprend au moins une partie basse 13 solidaire du châssis 2 et disposée le long d'un côté 6 latéral du châssis 2 et une partie haute 14 solidaire en déplacement de la tourelle 8. Ainsi, cette partie haute 14 se déplace en parallèle de la rotation de tourelle 8.

L'engin 1 de manutention de charge peut être équipé d'un seul poste de conduite en au moins deux parties ou de plusieurs postes 11 de conduite en au moins deux parties comme dans l'exemple représenté aux figures 3 et 4.

En effet, dans les figures 3 et 4, les postes 11 de conduite en au moins deux parties sont au nombre de deux. La partie basse solidaire du châssis de l'un des postes de conduite est disposée le long d'un côté 6 latéral du châssis 2 et la partie basse 13 solidaire du châssis 2 de l'autre desdits postes de conduite est disposée le long du côté 6 latéral opposé du châssis 2 de l'engin.

La partie 14 haute de l'un des postes 11 de conduite et la partie haute 14 de l'autre des postes de conduite sont communes et forment une seule et même partie haute 14 configurée pour coopérer avec l'une ou l'autre des parties basses 13 en fonction de la position angulaire de la tourelle 8.

Ainsi, la partie haute 14 de l'un des postes 11 de conduite est configurée pour, dans une première position angulaire de la tourelle 8 dans laquelle le bras 9 pivotant s'étend depuis sa liaison à pivotement à la tourelle 8 vers la première partie 4 du châssis 2, coopérer avec l'une des parties basses 13 pour former un premier poste de conduite tourné vers la première partie 4 du châssis 2, comme l'illustre la figure 3.

Cette partie haute 14 est également configurée pour, dans une deuxième position angulaire de la tourelle 8 dans laquelle le bras 9 pivotant s'étend depuis sa liaison à pivotement à la tourelle 8 vers la seconde partie 5 du châssis 2, coopérer avec l'autre des parties basses 13 pour former un deuxième poste de conduite tourné vers la seconde partie 5 du châssis 2, comme l'illustre la figure 4.

Entre les première et deuxième positions de la tourelle, le bras pivotant est décalé de 180°. L'opérateur peut ainsi voir l'extrémité du bras pivotant dans les deux sens de déplacement de l'engin.

Bien évidemment, le ou les organes de commande des organes d'entraînement en déplacement au sol de l'engin sont adaptés en fonctionnement en fonction du poste de conduite qu'ils équipent. De même, l'ensemble formé par la tourelle et la partie haute du ou d'au moins l'un des postes de conduite est configuré pour se déplacer dans un espace s'étendant au-dessus de la partie basse du ou des postes de conduite en au moins deux parties pour ne pas heurter la ou les parties basses au cours de la rotation de la tourelle.

Un tel poste 11 de conduite en au moins deux parties peut avoir un grand nombre de formes. Généralement, la partie basse 13 du ou d'au moins l'un, en l'occurrence ici de chacun des postes 11 de conduite en au moins deux parties comprend un plancher 16 tandis que la partie haute 14 dudit poste de conduite comprend un dossier 17 contre l'opérateur peut, par son dos, prendre appui.

Le ou chacun des postes 11 de conduite en au moins deux parties présente une configuration dite opérationnelle dans laquelle la partie haute 14 est disposée au-dessus et au moins partiellement à la verticale de la partie basse 13 dudit poste 11 de conduite. C'est dans cette configuration opérationnelle que l'opérateur peut prendre place à l'intérieur du poste de conduite. Dans cette configuration opérationnelle, les parties hautes et basses forment entre elles une cabine de pilotage.

La partie haute 14 du poste 11 de conduite forme la partie supérieure de la cabine. Cette partie haute délimite une enceinte surmontée d'un toit. L'intérieur de l'enceinte est accessible par une porte ou un portillon ménagé dans ladite enceinte. Il doit être noté que le toit et une partie de la face arrière du ou d'au moins l'un des postes de conduite peuvent être solidaires en déplacement et former un ensemble de protection. Cet ensemble peut présenter une première configuration dite active de protection de l'emplacement de réception d'un opérateur dans laquelle le toit est en position haute et une seconde configuration dans laquelle le toit est en position basse. Cet ensemble est monté mobile à pivotement autour d'un axe transversal à l'axe longitudinal du châssis correspondant à la direction avant/arrière du châssis et est configuré pour passer de la première configuration à la seconde configuration par déplacement à pivotement vers la première ou la seconde partie du châssis formant l'avant du châssis. L'engin peut comprendre un mécanisme de verrouillage dudit ensemble dans chacune des première et seconde configurations. Cette conception permet de manière simple et rapide le passage de l'ensemble formant un système de protection de retournement et de chute d'objets de la première configuration dans laquelle l'engin est pilotable à partir du poste de conduite à une seconde configuration dans laquelle l'engin est pilotable à partir d'un emplacement en dehors du ou des postes de conduite. Le simple déplacement à pivotement de l'ensemble vers l'avant permet un tel passage de la première à la seconde configuration. A l'inverse, le simple déplacement à pivotement de l'ensemble vers l'arrière peut permettre un passage de la seconde configuration à la première configuration. Aucun démontage de pièce n'est nécessaire. La présence d'un mécanisme de verrouillage actif dans les deux configurations permet, dans la première configuration, d'éviter un déplacement à pivotement intempestif de l'ensemble dans le sens d'un abaissement du toit et, dans la seconde configuration, tout déplacement intempestif dudit ensemble dans le sens d'une élévation du toit au risque d'endommager l'ensemble par passage dans des zones à faible hauteur de plafond. Cet ensemble, qui est un ensemble monté par une liaison à pivotement, mobile à pivotement autour d'un axe transversal à l'axe longitudinal du châssis, est un ensemble rigide. Cet ensemble rigide est assimilable à un arceau de sécurité. L'ensemble rigide forme un substitut d'arceau de sécurité.

Le plancher de la partie basse du poste de conduite s'étend entre les roues avant et arrière de l'engin disposées le long d'un même côté 6 latéral de l'engin. Ce plancher forme une plateforme à l'intérieur de l'enceinte, délimitée par la partie haute.

Ce plancher peut être bordé par au moins deux parois qui empêchent l'opérateur ayant pris place sur le plancher de pouvoir toucher les roues de l'engin.

Le poste de conduite peut encore comprendre une assise 26 formant siège. Cette assise 26 est généralement disposée à la base du dossier 17 comme illustré aux figures 2 et 7 par exemple. Le dossier 17 ou l'ensemble formé du dossier 17 et de l'assise 26 est monté à pivotement autour d'un axe pivot dit horizontal s'étendant transversalement à la direction avant/arrière du châssis. Ce dossier 17 est ainsi apte à passer par déplacement à pivotement autour de son axe pivot 27 d'une position dressée, telle qu'illustrée à la figure 7, dans laquelle l'opérateur peut prendre place sur l'assise 26 et s'adosser au dossier 17 à une position couchée, telle qu'illustrée à la figure 8, dans laquelle l'assise 26 n'est plus accessible et le dossier 17 barre l'accès au poste de conduite. Dans cette position couchée du dossier 17, l'accès au poste de conduite est empêché.

L'engin 1 comprend au moins un capteur 28 de détection de la position du dossier 17. Un tel capteur 28 représenté à la figure 7 permet d'interdire la rotation de la tourelle 8 lorsque le dossier 17 n'est pas en position couchée. Ainsi, tout risque de rotation de la tourelle en position dressée du dossier 17 est empêché. Ce capteur constitue un organe de sécurité. Pour parfaire l'ensemble, l'engin 1 peut comprendre un mécanisme 29 de verrouillage du dossier 17 dans chacune de ses positions.

À l'intérieur du poste de conduite, l'opérateur peut être en position debout avec ses pieds en appui sur le plancher et son dos en appui sur le dossier, ou en position semi-assise, lorsque le dossier est équipé à sa base d'une assise 26.

Le pupitre 121 de commande est de préférence configuré pour équiper la partie haute 14 du poste 11 de conduite.

Ainsi, dans le cas où l'engin comprend deux postes 11 de conduite avec une partie haute 14 commune, un même pupitre 121 de commande peut être utilisé pour les deux postes de conduite.

De même, le pupitre 121 de commande peut être installé de manière non démontable à l'intérieur du poste de commande.

En variante et comme dans l'exemple représenté, le pupitre de commande est couplable de manière amovible à la partie haute du ou des postes 11 de conduite, en au moins deux parties.

Ce pupitre 121 de commande est, à l'état désaccouplé du poste 11 de conduite, apte à former au moins le système de commande du système de manutention 7 configuré pour permettre une commande dudit système de manutention 7 de l'engin en dehors du ou des postes 11 de conduite.

Un capteur peut être prévu pour détecter le couplage du pupitre 121 de commande au poste de conduite, et sa présence à l'intérieur dudit poste de conduite.

Pour parfaire l'engin 1, l'engin 1 comprend, pour chaque poste de conduite en au moins deux parties, un système de détection 18 de la configuration opérationnelle du poste 11 de conduite.

Ainsi, par exemple, le système de détection 18 de la configuration opérationnelle du poste de conduite peut comprendre un capteur inductif 19 et au moins une pièce métallique 20.

Le capteur inductif 19 et la pièce métallique 20 équipent indifféremment l'un, la tourelle 8, l'autre le châssis 2.

Lorsque la partie haute 14 est disposée au-dessus et au moins partiellement à la verticale de la partie basse 13 du poste 11 de commande, le capteur inductif 19 détecte la pièce métallique 20 et un signal peut être adressé à une unité de commande de l'engin 1. Cette unité de commande se présente sous forme d'un système électronique et informatique qui comprend, par exemple, un microprocesseur et une mémoire de travail.

Cette unité de commande est configurée pour, à réception d'un signal du système de détection 18, autoriser la commande d'un verrouillage en rotation de la tourelle 8 à l'aide d'un organe de verrouillage qui sera décrit ci-après. On comprend en effet qu'une rotation de la tourelle 8 doit être interdite lorsque le poste de conduite 11 en au moins deux parties est occupé par un opérateur.

Pour accroître la sécurité, l'engin 1 comprend donc au moins un organe de verrouillage 21 de la partie haute 14 du ou d'au moins l'un des postes de conduite 11 en configuration opérationnelle.

Cet organe de verrouillage 21 est formé de préférence, comme dans l'exemple représenté, par un doigt de verrouillage actionnable au moyen d'une commande de l'engin. Cet organe de verrouillage, porté par la partie basse ou respectivement la partie haute du poste de conduite, peut se présenter donc sous forme d'un doigt qui se verrouille dans un logement ménagé dans la partie haute ou respectivement la partie basse du poste de conduite.

L'actionnement de cet organe de verrouillage 21 pour son passage de la position déverrouillée à la position verrouillée est commandé par l'opérateur, ce verrouillage étant autorisé lorsque l'unité de commande de l'engin a reçu un signal du système de détection signalant une position en configuration opérationnelle du poste de conduite.

Un tel verrouillage mécanique empêche tout désalignement de la partie haute et de la partie basse du poste de conduite.

Dans l'exemple représenté, le doigt de verrouillage est porté par la partie basse 13 du poste de conduite et s'insère dans un logement ménagé dans la partie haute 14 du poste de conduite. Le doigt de verrouillage et le logement associé forment un emmanchement conique. L'organe de verrouillage forme en coopération avec le logement associé une butée configurée pour empêcher une inclinaison de la partie haute du poste de conduite vers la première ou la seconde partie du châssis formant l'avant du châssis. L'accouplement de forme conique permet de verrouiller la rotation de la partie haute tout en générant un appui mécanique. Ainsi, lorsque l'opérateur manipule une charge, les différences de comportement entre la partie haute et la partie basse du poste de pilotage ne sont pas ressenties par l'opérateur.

Depuis un tel poste de conduite en au moins deux parties, l'opérateur peut, à partir du pupitre 121 de commande installé dans ledit poste de conduite, commander le déplacement au sol de l'engin et le déplacement à pivotement du bras. Par contre, tout mouvement de rotation de la tourelle est interdit.

L'engin comprend encore, pour le ou chaque poste 11 de conduite en au moins deux parties, au moins un capteur de présence 22 dans ledit poste de conduite. Ce capteur de présence 22 permet notamment, lorsqu'aucun opérateur n'est détecté dans le poste de conduite en au moins deux parties comportant un tel capteur, d'autoriser à nouveau la rotation de la tourelle.

En pratique, le fonctionnement de l'engin peut être tel que suit : l'opérateur, situé à côté de l'engin, commande, à partir du pupitre de commande, la rotation de la tourelle 8 pour amener la partie haute du ou de l'un des postes de conduite en configuration opérationnelle, c'est-à-dire au moins partiellement au-dessus et à la verticale de la partie basse dudit poste de conduite.

Lorsque cette position est atteinte, et détectée par le système de détection 18, l'opérateur peut commander, à partir du pupitre 121 de commande, le verrouillage de la partie haute par commande de l'actionnement de l'organe de verrouillage 21.

Le pupitre 121 de commande peut alors être installé dans le poste 11 de conduite, lorsque ce pupitre de commande est monté de manière amovible dans le poste 11 de conduite. Sinon, l'opérateur peut venir prendre place dans le poste 11 de conduite et utiliser le pupitre 121 de commande positionné dans le poste 11 de conduite, ce pupitre 121 de commande ayant été activé par le verrouillage de l'organe de verrouillage.

Dans le cas d'un pupitre 121 de commande amovible, un capteur permet de détecter le couplage du pupitre 121 de commande et son positionnement à l'intérieur du poste 11 de conduite.

Dans ces conditions, l'engin peut être commandé en déplacement à partir du pupitre de commande installé dans le poste de conduite, et le système de manutention peut être également commandé, à l'exception de la rotation de la tourelle qui est interdite.

Pour autoriser une rotation de la tourelle, l'organe 21 de verrouillage doit être déverrouillé. Cette commande est opérée par l'opérateur. Aucune présence ne doit être détectée dans le ou les postes de conduite en au moins deux parties et dans le cas d'un pupitre de commande amovible, le pupitre de commande ne doit pas être détecté dans le poste de commande.

Il doit être noté qu'un fonctionnement similaire pourrait être obtenu avec un engin équipé de plusieurs pupitres de commande dont l'un serait monté de manière permanente, par exemple sur la partie haute du ou des postes de conduite en au moins deux parties. Dans ce cas, la condition de présence du pupitre de commande dans le poste de conduite en au moins deux parties n'est pas examinée pour autoriser ou interdire la rotation de la tourelle.

## Revendications

1. Engin (1) de manutention de charge ou de personne comprenant au moins :
- un châssis (2) équipé d'organes (3) d'entraînement en déplacement au sol et présentant une première partie (4) et une seconde partie (5) aptes à former, en fonction du sens de déplacement du châssis (2), l'une, l'avant, l'autre, l'arrière dudit châssis (2) et deux côtés (6) latéraux reliant les première et seconde parties,
- un système de manutention (7) de charge ou de personne porté par le châssis (2), ce système de manutention (7) comprenant une tourelle (8) rotative surmontée d'un bras (9) pivotant monté à pivotement sur la tourelle (8) autour d'un axe dit horizontal orthogonal à l'axe de rotation dit vertical de la tourelle (8) pour un déplacement du bras (9) entre une position basse et une position haute,
- au moins un poste (11) de conduite de l'engin, porté par le châssis (2) de l'engin (1), et délimitant un emplacement à l'intérieur duquel un opérateur est apte à prendre place,
- au moins un organe de commande (15) des organes (3) d'entraînement en déplacement au sol et,
- au moins un système de commande (12) du système de manutention (7), le ou l'un des systèmes de commande (12) étant configuré pour permettre une commande dudit système de manutention (7) de l'engin au moins en dehors du ou des postes (11) de conduite de l'engin (1), **caractérisé en ce que** le ou au moins l'un des postes (11) de conduite de l'engin (1) est en au moins deux parties et **en ce que** le ou chaque poste (11) de conduite en au moins deux parties comprend au moins une partie basse (13) solidaire du châssis (2) et disposée le long d'un côté (6) latéral du châssis (2) et une partie haute (14) solidaire en déplacement de la tourelle (8).

2. Engin (1) de manutention selon la revendication 1, **caractérisé en ce que** les postes (11) de conduite en au moins deux parties étant au nombre de deux, la partie basse (13) solidaire du châssis de l'un desdits postes (11) de conduite est disposée le long d'un côté (6) latéral du châssis (2) et la partie basse (13) solidaire du châssis de l'autre desdits postes (11) de conduite est disposée le long du côté (6) latéral opposé du châssis de l'engin, et **en ce que** la partie haute (14) de l'un desdits postes (11) de conduite et la partie haute (14) de l'autre desdits postes (11) de conduite sont communes et forment une seule et même partie haute (14) configurée pour coopérer avec l'une ou l'autre des parties basses (13) en fonction de la position angulaire de la tourelle (8).

3. Engin (1) de manutention selon l'une des revendications 1 ou 2, **caractérisé en ce que** la partie basse (13) du ou d'au moins l'un, de préférence chacun des postes (11) de conduite en au moins deux parties comprend un plancher (16) et la partie haute (14), un dossier (17).

4. Engin de (1) manutention selon l'une des revendications 1 à 3, **caractérisé en ce que** le ou au moins l'un, de préférence chacun des postes (11) de conduite en au moins deux parties présente une configuration dite opérationnelle dans laquelle la partie haute (14) est disposée au-dessus et au moins partiellement à la verticale de la partie basse (13) dudit poste (11) de conduite.

5. Engin (1) de manutention selon la revendication 4, **caractérisé en ce que** l'engin (1) comprend au moins un système de détection (18) de la configuration opérationnelle du poste (11) de conduite.

6. Engin (1) de manutention selon la revendication 5, **caractérisé en ce que** le système de détection (18) de la configuration opérationnelle du poste (11) de conduite comprend un capteur (19) inductif et au moins une pièce (20) métallique, le capteur (19) inductif et la pièce (20) métallique (20) équipant indifféremment l'un, la tourelle (8), l'autre, le châssis (2).

7. Engin (1) de manutention selon l'une des revendications 4 à 6, **caractérisé en ce que** l'engin (1) comprend au moins un organe de verrouillage (21) de la partie haute (14) du ou d'au moins l'un des postes (11) de conduite en configuration opérationnelle.

8. Engin (1) de manutention selon la revendication 7, **caractérisé en ce que** ledit organe de verrouillage (21) est formé par un doigt de verrouillage.

9. Engin (1) de manutention selon l'une des revendications 1 à 8, **caractérisé en ce que** l'engin (1) comprend, pour le ou chaque poste (11) de conduite en au moins deux parties, au moins un capteur de présence (22) dans ledit poste (11) de conduite.

10. Engin (1) de manutention selon l'une des revendications 1 à 9, **caractérisé en ce que** le ou au moins l'un des organes de commande (15) des organes (3) d'entraînement en déplacement au sol de l'engin (1) et le ou l'un des systèmes de commande (12) du système de manutention (7) sont intégrés dans un pupitre (121) de commande.

11. Engin (1) de manutention selon l'une des revendications 1 à 10, **caractérisé en ce que** le pupitre (121) de commande est couplable de manière amovible à au moins l'une des parties (13) haute ou basse du ou d'au moins l'un des postes (11) de conduite en au moins deux parties et **en ce que** le système de commande (12) du système de manutention (7) du pupitre (121) de commande est, à l'état désaccouplé du poste (11) de conduite, apte à former au moins le système de commande (12) du système de manutention (7) configuré pour permettre une commande dudit système de manutention (7) de l'engin (1) en dehors du ou des postes (11) de conduite de l'engin (1).

12. Engin (1) de manutention selon l'une des revendications 1 à 11, **caractérisé en ce que** les organes (3) d'entraînement en déplacement au sol de l'engin (1) sont des roues dont au moins l'une est couplée à un système moteur (24) pour un entraînement en rotation de ladite roue.

13. Engin (1) de manutention selon l'une des revendications 1 à 12, **caractérisé en ce que** la partie haute (14) du ou d'au moins l'un, de préférence chacun des postes (11) de conduite en au moins deux parties qui comprend un dossier (17) comprend également une assise (26) formant siège.

14. Engin (1) de manutention selon la revendication 3 ou l'une des revendications 4 à 13 prise en combinaison avec la revendication 3, **caractérisé en ce qu'**au moins le dossier (17) est monté à pivotement autour d'un axe pivot (27) dit horizontal s'étendant transversalement à la direction avant/arrière du châssis (2).

15. Engin (1) de manutention selon la revendication 14, **caractérisé en ce que** l'engin (1) comprend au moins un capteur (28) de détection de la position du dossier (17).

## Patentansprüche

1. Maschine (1) zur Handhabung von Lasten oder Personen, umfassend mindestens:
- ein Fahrgestell (2), das mit Antriebselementen (3) für die Bewegung am Boden ausgestattet ist und einen ersten Teil (4) und einen zweiten Teil (5) aufweist, die je nach Bewegungsrichtung des Fahrgestells (2) entweder den einen, den vorderen, oder den anderen, den hinteren, Teil des Fahrgestells (2) bilden können, sowie zwei Seitenteile (6), die den ersten und den zweiten Teil verbinden,
- ein von dem Fahrgestell (2) getragenes System (7) zur Handhabung von Lasten oder Personen, wobei das Handhabungssystem (7) einen drehbaren Turm (8) mit einem darauf befestigten schwenkbaren Arm (9) umfasst, der um eine horizontale Achse, die orthogonal zu der vertikalen Drehachse des Turms (8) verläuft, schwenkbar an dem Turm (8) angebracht ist, um den Arm (9) zwischen einer unteren Position und einer oberen Position zu bewegen,
- mindestens einen von dem Fahrgestell (2) der Maschine (1) getragenen Führerstand (11) der Maschine, der einen Raum begrenzt, in dem ein Bediener Platz nehmen kann,
- mindestens ein Steuerelement (15) für die Antriebselemente (3) für die Bewegung am Boden und
- mindestens ein Steuersystem (12) für das Handhabungssystem (7), wobei das oder eines der Steuersysteme (12) so konfiguriert ist, dass es eine Steuerung des Handhabungssystems (7) der Maschine mindestens außerhalb des oder der Führerstände (11) der Maschine (1) ermöglicht, **dadurch gekennzeichnet, dass** der oder mindestens einer der Führerstände (11) der Maschine (1) aus mindestens zwei Teilen besteht und dass der oder jeder mindestens zweiteilige Führerstand (11) mindestens einen unteren Teil (13), der fest mit dem Fahrgestell (2) verbunden und entlang eines Seitenteils (6) des Fahrgestells (2) angeordnet ist, und einen oberen Teil (14) umfasst, der fest mit dem Turm (8) verbunden und beweglich ist.

2. Handhabungsmaschine (1) nach Anspruch 1, **dadurch gekennzeichnet, dass** die mindestens zweiteiligen Führerstände (11) in mindestens zwei Teilen ausgeführt sind, wobei der untere Teil (13), der fest mit dem Fahrgestell eines der Führerstände (11) verbunden ist, entlang eines Seitenteils (6) des Fahrgestells (2) angeordnet ist und der untere Teil (13), der fest mit dem Fahrgestell des anderen der Führerstände (11) verbunden ist, entlang des gegenüberliegenden Seitenteils (6) des Fahrgestells der Maschine angeordnet ist, und dass der obere Teil (14) eines der Führerstände (11) und der obere Teil (14) des anderen der Führerstände (11) gemeinsam sind und einen einzigen oberen Teil (14) bilden, der so konfiguriert ist, dass er je nach der Winkelstellung des Turms (8) mit dem einen oder dem anderen der unteren Teile (13) zusammenwirkt.

3. Handhabungsmaschine (1) nach einem der Ansprüche 1 oder 2, **dadurch gekennzeichnet, dass** der untere Teil (13) des oder mindestens eines, vorzugsweise jedes der mindestens zweiteiligen Führerstände (11) einen Boden (16) und der obere Teil (14) eine Rückenlehne (17), umfasst.

4. Handhabungsmaschine (1) nach einem der Ansprüche 1 bis 3, **dadurch gekennzeichnet, dass** der oder mindestens einer, vorzugsweise jeder der mindestens zweiteiligen Führerstände (11) eine sogenannte Betriebsstellung aufweist, in der der obere Teil (14) über und mindestens teilweise senkrecht zu dem unteren Teil (13) des Führerstands (11) angeordnet ist.

5. Handhabungsmaschine (1) nach Anspruch 4, **dadurch gekennzeichnet, dass** die Maschine (1) mindestens ein System (18) zur Erfassung der Betriebsstellung des Führerstands (11) umfasst.

6. Handhabungsmaschine (1) nach Anspruch 5, **dadurch gekennzeichnet, dass** das System (18) zur Erfassung der Betriebsstellung des Führerstands (11) einen induktiven Sensor (19) und mindestens ein Metallteil (20) umfasst, wobei der induktive Sensor (19) und das (20) Metallteil (20) wahlweise entweder den Turm (8) oder das Fahrgestell (2) ausstatten.

7. Handhabungsmaschine (1) nach einem der Ansprüche 4 bis 6, **dadurch gekennzeichnet, dass** die Maschine (1) mindestens ein Verriegelungselement (21) für den oberen Teil (14) des oder mindestens eines der Führerstände (11) in Betriebsstellung umfasst.

8. Handhabungsmaschine (1) nach Anspruch 7, **dadurch gekennzeichnet, dass** das Verriegelungselement (21) durch einen Verriegelungsfinger gebildet ist.

9. Handhabungsmaschine (1) nach einem der Ansprüche 1 bis 8, **dadurch gekennzeichnet, dass** die Maschine (1) für den oder jeden mindestens zweiteiligen Führerstand (11) mindestens einen Anwesenheitssensor (22) in dem Führerstand (11) umfasst.

10. Handhabungsmaschine (1) nach einem der Ansprüche 1 bis 9, **dadurch gekennzeichnet, dass** das oder mindestens eines der Steuerelemente (15) der Antriebselemente (3) für die Bewegung am Boden der Maschine (1) und das oder eines der Steuersysteme (12) des Handhabungssystems (7) in einem Steuerpult (121) integriert sind.

11. Handhabungsmaschine (1) nach einem der Ansprüche 1 bis 10, **dadurch gekennzeichnet, dass** das Steuerpult (121) mit mindestens einem der oberen oder unteren Teile (13) des oder mindestens eines der mindestens zweiteiligen Führungsstände (11) lösbar koppelbar ist und dass das Steuersystem (12) des Handhabungssystems (7) des Steuerpults (121) in abgekoppeltem Zustand des Führerstands (11) dazu geeignet ist, mindestens das Steuersystem (12) des Handhabungssystems (7) zu bilden, das so konfiguriert ist, dass es eine Steuerung des Handhabungssystems (7) des Fahrzeugs (1) außerhalb des oder der Führerstände (11) der Maschine (1) ermöglicht.

12. Handhabungsmaschine (1) nach einem der Ansprüche 1 bis 11, **dadurch gekennzeichnet, dass** die Antriebselemente (3) für die Bewegung am Boden der Maschine (1) Räder sind, von denen mindestens eines mit einem Motorsystem (24) zum Drehantrieb des Rads gekoppelt ist.

13. Handhabungsmaschine (1) nach einem der Ansprüche 1 bis 12, **dadurch gekennzeichnet, dass** der obere Teil (14) des oder mindestens eines, vorzugsweise jedes der mindestens zweiteiligen Führerstände (11), der eine Rückenlehne (17) umfasst, auch eine Auflage (26) umfasst, die einen Sitz bildet.

14. Handhabungsmaschine (1) nach Anspruch 3 oder einem der Ansprüche 4 bis 13 in Kombination mit Anspruch 3, **dadurch gekennzeichnet, dass** mindestens die Rückenlehne (17) um eine sogenannte horizontale Schwenkachse (27) schwenkbar gelagert ist, die quer zu der Vorwärts-/Rückwärtsrichtung des Fahrgestells (2) verläuft.

15. Handhabungsmaschine (1) nach Anspruch 14, **dadurch gekennzeichnet, dass** die Handhabungsmaschine (1) mindestens einen Sensor (28) zur Erfassung der Position der Rückenlehne (17) umfasst.

## Claims

1. A load-handling or person-handling vehicle (1) comprising at least:
- a chassis (2) fitted with members (3) for driving the movement along the ground and having a first part (4) and a second part (5) that are able to form, depending on the direction of movement of the chassis (2), the one the front and the other the rear of said chassis (2), and two lateral sides (6) connecting the first and second parts,
- a load-handling or person-handling system (7) borne by the chassis (2), this handling system (7) comprising a rotary turntable (8) topped by a pivoting arm (9) mounted so as to be able to pivot on the turntable (8) about an axis, referred to as horizontal, orthogonal to the axis of rotation, referred to as vertical, of the turntable (8) for movement of the arm (9) between a lowered position and a raised position,
- at least one driver station (11) of the vehicle which is borne by the chassis (2) of the vehicle (1) and delimits a location inside which an operator is able to take up position,
- at least one member (15) for controlling the members (3) for driving the movement along the ground, and
- at least one system (12) for controlling the handling system (7), the or one of the control systems (12) being configured to allow said handling system (7) of the vehicle to be controlled at least outside of the driver station or stations (11) of the vehicle (1), **characterized in that** the or at least one of the driver stations (11) of the vehicle (1) is in at least two parts, and **in that** the or each driver station (11) in at least two parts comprises at least a lower part (13) secured to the chassis (2) and disposed along a lateral side (6) of the chassis (2) and an upper part (14) that moves as one with the turntable (8).

2. The handling vehicle (1) as claimed in claim 1, **characterized in that**, there being two driver stations (11) in at least two parts, the lower part (13), secured to the chassis, of one of said driver stations (11) is disposed along a lateral side (6) of the chassis (2) and the lower part (13), secured to the chassis, of the other of said driver stations (11) is disposed along the opposite lateral side (6) of the chassis of the vehicle, and **in that** the upper part (14) of one of said driver stations (11) and the upper part (14) of the other of said driver stations (11) are common and form one and the same upper part (14) configured to cooperate with the one or the other of the lower parts (13) depending on the angular position of the turntable (8).

3. The handling vehicle (1) as claimed in either of claims 1 and 2, **characterized in that** the lower part (13) of the or of at least one, preferably of each of the driver stations (11) in at least two parts comprises a floor (16), and the upper part (14) a backrest (17).

4. The handling vehicle (1) as claimed in one of claims 1 to 3, **characterized in that** the or at least one, preferably each of the driver stations (11) in at least two parts has what is referred to as an operational configuration in which the upper part (14) is disposed above, and at least partially vertically with respect to, the lower part (13) of said driver station (11).

5. The handling vehicle (1) as claimed in claim 4, **characterized in that** the vehicle (1) comprises at least one system (18) for detecting the operational configuration of the driver station (11).

6. The handling vehicle (1) as claimed in claim 5, **characterized in that** the system (18) for detecting the operational configuration of the driver station (11) comprises an inductive sensor (19) and at least one metallic component (20), the inductive sensor (19) and the metallic component (20) being fitted, without preference, the one to the turntable (8) and the other to the chassis (2).

7. The handling vehicle (1) as claimed in one of claims 4 to 6, **characterized in that** the vehicle (1) comprises at least one member (21) for locking the upper part (14) of the or of at least one of the driver stations (11) in the operational configuration.

8. The handling vehicle (1) as claimed in claim 7, **characterized in that** said locking member (21) is formed by a locking finger.

9. The handling vehicle (1) as claimed in one of claims 1 to 8, **characterized in that** the vehicle (1) comprises, for the or each driver station (11) in at least two parts, at least one presence sensor (22) in said driver station (11).

10. The handling vehicle (1) as claimed in one of claims 1 to 9, **characterized in that** the or at least one of the members (15) for controlling the members (3) for driving the movement of the vehicle (1) along the ground and the or one of the systems (12) for controlling the handling system (7) are integrated into a control console (121).

11. The handling vehicle (1) as claimed in one of claims 1 to 10, **characterized in that** the control console (121) can be removably coupled to at least one of the upper or lower parts (13) of the or of at least one of the driver stations (11) in at least two parts, and **in that** the system (12) for controlling the handling system (7) in the control console (121) is, in the state decoupled from the driver station (11), able to form at least that system (12) for controlling the handling system (7) which is configured to allow said handling system (7) of the vehicle (1) to be controlled outside of the driver station or stations (11) of the vehicle (1).

12. The handling vehicle (1) as claimed in one of claims 1 to 11, **characterized in that** the members (3) for driving the movement of the vehicle (1) along the ground are wheels, at least one of which is coupled to a drive system (24) for driving said wheel in rotation.

13. The handling vehicle (1) as claimed in one of claims 1 to 12, **characterized in that** the upper part (14) of the or of at least one, preferably of each of the driver stations (11) in at least two parts which comprises a backrest (17) also comprises a seat pan (26) forming a seat.

14. The handling vehicle (1) as claimed in claim 3 or one of claims 4 to 13 considered in combination with claim 3, **characterized in that** at least the backrest (17) is mounted so as to be able to pivot about a pivot axis (27), referred to as horizontal, extending transversely with respect to the forward/rearward direction of the chassis (2).

15. The handling vehicle (1) as claimed in claim 14, **characterized in that** the vehicle (1) comprises at least one sensor (28) for detecting the position of the backrest (17).
